# EUROPÄISCHE PATENTSCHRIFT

(11) **EP 2 469 497 B1**
(45) Veröffentlichungstag und Bekanntmachung des Hinweises auf die Patenterteilung: **19.12.2012**
(21) Anmeldenummer: 10450197.8
(22) Anmeldetag: 27.12.2010
(51) Int. Cl.: G08G 1/054, G08G 1/017

(54) **Verfahren zur Bildaufnahme von Fahrzeugen**
Method for recording vehicles
Procédé d'enregistrement d'image de véhicules

(43) Veröffentlichungstag der Anmeldung: 27.06.2012
(73) Patentinhaber: Kapsch TrafficCom AG, 1120 Wien (AT)
(72) Erfinder: Nagy, Oliver, 1190 Wien (AT); Abl, Alexander, 9073 Viktring (AT); Tijink, Jasja, 2384 Breitenfurt (AT)
(74) Vertreter: Weiser, Andreas

(56) Entgegenhaltungen:
- EP-A2- 0 978 811
- DE-A1-102007 059 346
- US-A1- 2004 218 052

## Beschreibung

Die vorliegende Erfindung betrifft ein Verfahren zur Bildaufnahme von Fahrzeugen, die eine Strecke zwischen einer Einfahrt und einer Ausfahrt mit zu hoher Geschwindigkeit durchfahren.

Bestimmte Verkehrsüberwachungsaufgaben erfordern eine Bildaufnahme eines Fahrzeugs zur Beweissicherung für die Ahndung von Verkehrsdelikten. Beispiele hiefür sind die sog. "Section Control", bei welcher die Ein- und Ausfahrtszeiten eines Fahrzeugs an dem vom Fahrzeug durchfahrenen Streckenabschnitt gemessen und zur Geschwindigkeitsbestimmung herangezogen werden. Die dazu eingesetzten Verkehrsüberwachungssysteme müssen strengen Datenschutzauflagen genügen, um eine unzulässige Erstellung von Bewegungsprofilen der Verkehrsteilnehmer möglichst auszuschließen. Beispielsweise erfordern die gesetzlichen Regelungen in Österreich und Deutschland für die Durchführung der Section Control, dass eine dauerhafte Identifizierung eines Fahrzeugs und seiner Durchfahrtsdaten nur im Falle einer Geschwindigkeitsübertretung erfolgen darf.

Bislang bekannte Systeme versuchen diese Datenschutzanforderungen zu erfüllen, indem nach einer Identifizierung des Fahrzeugs an der Ein- und Ausfahrt und einer darauf basierenden Geschwindigkeitsmessung dann, wenn kein Geschwindigkeitsdelikt vorliegt, alle aufgezeichneten Daten innerhalb einer garantierten Zeit, z.B. 8 Minuten, spurlos gelöscht werden (siehe F. Albrecht, "Section Control in Deutschland", Straßenverkehrsrecht, Zeitschrift für die Praxis des Verkehrsjuristen, 2009). Diese Vorgehensweise ist weiterhin mit Unsicherheiten verbunden, weil alle Durchfahrtsdaten zu einem bestimmten Zeitpunkt in den Einfahrts- und Ausfahrtstationen in unverschlüsselter Form vorliegen, unabhängig davon, ob es sich um einen Delikatfall handelt oder nicht.

Weitere Lösungen sind in den Schriften DE 10 2007 059 346 A1, DE 10 2005 03 65 562 A1, EP 0 978 811 A2, US 6 081 206 und AT 8939 U1 beschrieben. All diese bekannten Systeme sind entweder aufwendig oder können die Gefahr eines Datenmissbrauchs und Datenschutzbedenken nicht mit Sicherheit ausräumen.

Die Erfindung setzt sich zum Ziel, ein Verfahren zur Bildaufnahme von Fahrzeugen, die eine Strecke mit zu hoher Geschwindigkeit durchfahren, zu schaffen, welches höchstmöglichen Datenschutz für die sensiblen Durchfahrtsdaten bietet.

Dieses Ziel wird mit einem Verfahren der einleitend genannten Art erreicht, das die folgenden Schritte umfasst:
Erzeugen einer zufälligen Zugriffskennung für ein Fahrzeug an der Einfahrt,
Aufnehmen eines Bildes des Fahrzeugs an der Einfahrt und Speichern des Einfahrtsbildes und der Zugriffskennung in einem ersten Speicher, der nur über diese Zugriffskennung abrufbar ist,
Erfassen der Einfahrtszeit und zumindest einer Kennung des Fahrzeugs an der Einfahrt, Bilden eines verschlüsselten oder gehashten Werts dieser Einfahrtskennung und Speichern der Einfahrtszeit, des genannten Werts und der Zugriffskennung als Datensatz in einem zweiten Speicher,
Erfassen der Ausfahrtszeit und zumindest einer Kennung eines Fahrzeugs an der Ausfahrt, Bilden eines verschlüsselten oder gehashten Werts dieser Ausfahrtskennung und Ermitteln des Datensatzes mit demselben verschlüsselten bzw. gehashten Wert aus dem zweiten Speicher und,
wenn die Ausfahrtszeit innerhalb einer vorgegebenen Zeitspanne von der Einfahrtszeit dieses Datensatzes liegt, Verwenden der Zugriffskennung aus diesem Datensatz zum Zugriff auf den ersten Speicher, um das dazu gespeicherte Einfahrtsbild des Fahrzeugs abzurufen.

Die Erfindung ermöglicht eine abgesonderte Aufbewahrung der Bildaufnahmen der Fahrzeuge in einem sicheren Speicher und genau nur für jene Zeit, die unbedingt notwendig ist, um im Falle eines Geschwindigkeitsdelikts zur Verfügung zu stehen. Während dieser Zeit sind die Bildaufnahmen nur unter der zufälligen Zugriffskennung auffindbar, welche wiederum nur aufgrund eines anonymisierten Vergleichs von verschlüsselten bzw. gehashten Ein- und Ausfahrtsdaten ermittelt werden kann. Der erste Speicher kann z.B. als "Blackbox" versiegelt und datenschutzzertifiziert werden, und nur im Deliktfall wird der Schlüssel (die Zugriffskennung) für die "versiegelten" Bildaufnahmen bereitgestellt.

Unter einem "verschlüsselten Wert" der Einfahrts- bzw. Ausfahrtskennung wird in der vorliegenden Beschreibung eine Verschlüsselung dieser Kennung mit Hilfe eines kryptographischen Schlüssels verstanden, so daß dessen Kenntnis zu Entschlüsselung erforderlich ist. Unter einem "gehashten Wert" "Hashwert") der Einfahrts- bzw. Ausfahrtskennung wird in der vorliegenden Beschreibung die Anwendung einer praktisch unumkehrbaren n:1-Abbildungsfunktion auf diese Kennung verstanden, d.h. einer Funktion, die nur (extrem) vieldeutig umkehrbar ist, so dass aus der Kenntnis des Hashwerts praktisch nicht mehr auf den Ausgangswert (die Kennung) geschlossen werden kann. Beispiele solcher Hashfunktionen sind die Quersummenfunktion, die Modulofunktion usw.

Bei dem genannten Vergleich werden somit die Ein- und Ausfahrtszeiten quasi "anonymer" verschlüsselter bzw. gehashter Werte verglichen; und nur wenn diese innerhalb einer vorgegebenen Zeitspanne liegen, wird die zugehörige Zugriffskennung verwendet, um eine Bildaufnahme abzurufen. Damit gewährleistet die Erfindung, dass eine bildhafte Identifizierung eines Fahrzeugs stets nur im Deliktfall möglich ist: Die genannte Zeitspanne wird so gewählt, dass sie der minimal zulässigen Fahrzeit für die Strecke entspricht, d.h. wenn ein Fahrzeug diese mit der höchstzulässigen Geschwindigkeit durchfährt. Damit wird die Datensicherheit entscheidend erhöht.

In Weiterbildung der Erfindung wird bevorzugt an der Ausfahrt auch ein Ausfahrtsbild des Fahrzeugs aufgenommen, daraus eine Klasse des Fahrzeugs ermittelt und die Zeitspanne abhängig von der ermittelten Klasse vorgegeben. Dadurch können unterschiedliche Geschwindigkeitslimits für unterschiedliche Klassen (Arten) von Fahrzeugen kontrolliert werden, z.B. 130 km/h für PKWs, 100 km/h für LKWs, 80 km/h für Fahrzeuge mit Anhängern, usw.

In einer weiteren bevorzugten Ausführungsform der Erfindung werden die Einfahrtsbilder im ersten Speicher jeweils mit ihrer Aufnahmezeit versehen und jedes Einfahrtsbild, das nicht innerhalb einer vorgegebenen Zeitspanne abgerufen wird, wird im ersten Speicher gelöscht. Die Aufbewahrungszeit der Bilddaten im ersten Speicher wird damit auf den minimal notwendigen Zeitraum begrenzt, was die Gefahr von Manipulationen und unberechtigten Datenzugriffen weiter reduziert.

Zu demselben Zweck kann in einer alternativen bevorzugten Ausführungsform der Erfindung vorgesehen werden, dass, wenn die Ausfahrtszeit *nicht* innerhalb der genannten Zeitspanne von der Einfahrtszeit des genannten Datensatzes liegt, die Zugriffskennung aus diesem Datensatz verwendet wird, um das dazu im ersten Speicher gespeicherte Einfahrtsbild zu löschen.

Bevorzugt wird der erste Speicher von dem zweiten Speicher physisch getrennt, um die Einrichtung des ersten Speichers als "Blackbox" zu erleichtern.

Eine weitere bevorzugte Ausführungsform der Erfindung zeichnet sich dadurch aus, dass an der Ausfahrt auch ein Ausfahrtsbild des Fahrzeugs aufgenommen und jedes erfolgreich abgerufene Einfahrtsbild zusammen mit dem Ausfahrtsbild und der Kennung des Fahrzeugs zu Beweiszwecken archiviert wird. Dadurch kann eine doppelte Beweissicherung für Geschwindigkeitsdelikte erreicht werden.

Als Kennung des Fahrzeugs kann jedes für eine Identifizierung geeignete Merkmal des Fahrzeugs verwendet werden, z.B. eine fernauslesbare Fahrgestellnummer, eine Funk-Kennung eines mitgeführten RFID-Transponderchips usw. Bevorzugt ist die Kennung einfach das Fahrzeugkennzeichen auf der Kennzeichentafel des Fahrzeugs und wird als Bild oder besonders bevorzugt alphanumerisch durch optische Zeichenerkennung (optical character recognition, OCR) in Einfahrts- und Ausfahrtsbildern des Fahrzeugs erfaßt. Zweckmäßigerweise können dazu dieselben Einfahrts- und Ausfahrtsbilder verwendet werden, welche auch zu Beweiszwecken archiviert werden, sodass an der Ein- und Ausfahrt jeweils nur eine einzige Bildaufnahme erforderlich ist.

Bevorzugt kann aus der Einfahrts- und Ausfahrtszeit eines Fahrzeugs und der Streckenlänge zwischen Ein- und Ausfahrt auch gleich seine Geschwindigkeit ermittelt werden.

Optional kann der ordnungsgemäße Zugriff auf die Bildaufnahmen zusätzlich durch eine nochmalige Delikt-Prüfung innerhalb des ersten Speichers (der "Blackbox") geprüft werden, indem zusätzlich mit der Zugriffskennung auch die Ein- und Ausfahrtszeiten in einer von den Ein- und Ausfahrtsstationen elektronisch signierten Form an die Blackbox übergeben werden. Demgemäß werden bevorzugt an der Einfahrt und der Ausfahrt die jeweiligen Bilder und Ein- und Ausfahrtszeiten mit einer elektronischen Signatur einer Ein- bzw. Ausfahrtsstation versehen, und insbesondere beim Zugriff auf den ersten Speicher die Ein-und Ausfahrtszeiten an den ersten Speicher mitübergeben, und vom ersten Speicher wird ein Abruf des Einfahrtsbilds nur dann gestattet, wenn die mitübergebenen Ein- und Ausfahrtszeiten innerhalb der genannten vorgegebenen Zeitspanne liegen, wobei bevorzugt vom ersten Speicher auch die Signaturen der Ein- und Ausfahrtszeiten überprüft werden.

Entsprechend einer weiteren Option können die Ein- und Ausfahrtsbilder mit einem gesonderten Schlüssel eines Dritten, z.B. einer zuständigen Verkehrsüberwachungsbehörde, verschlüsselt in den entsprechenden Speichern für Kontrollabfragen durch diesen Dritten, insbesondere die Behörde, bereitgestellt werden.

Die Erfindung wird nachstehend anhand von in den beigeschlossenen Zeichnungen dargestellten Ausführungsbeispielen näher erläutert. In den Zeichnungen zeigt
Fig. 1 ein nach dem Verfahren der Erfindung arbeitendes Section-Control-System schematisch im Überblick; und
Fig. 2 das Verfahren der Erfindung in Form eines Sequenzdiagramms.

Fig. 1 zeigt ein Fahrzeug 1, das eine Strecke 2 der Länge L von einer Einfahrt 3 bis zu einer Ausfahrt 4 durchfährt. Das Fahrzeug 1 besitzt eine eindeutige Kennung 5, beispielsweise in Form seines Fahrzeugkennzeichens ("License Plate Number", LPN). Die Kennung 5 könnte alternativ auch durch andere Merkmale des Fahrzeugs 1 gebildet sein, z.B. eine maschinenlesbare Fahrgestellnummer, eine fernauslesbare Funkkennung, z.B. RFID-Kennung, usw.

An den Ein- und Ausfahrten 3, 4 sind jeweils - nur schematisch dargestellte - Einfahrts- und Ausfahrtsstationen 6, 7 angeordnet. Die Einfahrtsstation 6 verfügt über zumindest eine Foto- oder Videokamera, mit welcher sie ein Einfahrtsbild PIC₁ des Fahrzeugs 1 beim Passieren der Einfahrt 3 aufnehmen und auch die Einfahrtszeit TS₁ erfassen kann. Darüber hinaus erfasst die Einfahrtsstation 6 auch die Kennung 5 bzw. LPN des Fahrzeugs 1 als "Einfahrtskennung" LPN₁.

Die Einfahrtskennung LPN₁ kann beispielsweise direkt durch optische Zeichenerkennung (OCR) des Fahrzeugkennzeichens des Fahrzeugs 1 im Einfahrtsbild PIC₁ erfolgen, oder durch Fernauslesen einer Funkkennung aus einem RFID-Transponderchip oder Funkvermautungsgerät (Onboard Unit, OBU) des Fahrzeugs 1, od.dgl.

Das Einfahrtsbild PIC₁, die Einfahrtskennung LPN₁ und die Einfahrtszeit TS₁ werden von der Einfahrtsstation 6 in Datenbanken 8, 9 gespeichert, wie später noch ausführlich anhand von Fig. 2 erläutert wird.

Die Ausfahrtsstation 7 nimmt ihrerseits ein Ausfahrtsbild PIC₂ des Fahrzeugs 1 beim Passieren der Ausfahrt 4 auf und erfasst die Ausfahrtszeit TS₂ sowie die Kennung 5 bzw. LPN des Fahrzeugs 1 als "Ausfahrtskennung" LPN₂. Das Ausfahrtsbild PIC₂, die Ausfahrtskennung LPN₂ und die Ausfahrtszeit TS₂ werden vorübergehend in einem internen Speicher 10 der Ausfahrtsstation 7 gespeichert.

Die Ein- und Ausfahrtsstationen 6, 7 können über eine Datenverbindung 11 miteinander direkt in Verbindung stehen, und das nachfolgend beschriebene Verfahren kann beispielsweise direkt in der Ausfahrtsstation 7 ausgeführt werden. Alternativ können die Ein- und Ausfahrtsstationen 6, 7 mit einem Auswertungsrechner 12 in Verbindung stehen, in dem ihre Daten in der nachfolgend beschriebenen Weise ausgewertet werden.

Fig. 2 zeigt das mit den Komponenten von Fig. 1 durchgeführte Verfahren der Erfindung im Detail. In einem ersten Schritt 13 wird in der Einfahrtsstation 6 für jedes Fahrzeug 1, das die Einfahrt 3 passiert, eine eigene, eindeutige und zufällige Zugriffskennung ("Random-ID") RID erzeugt. Die Zugriffskennung RID kann zufallsgesteuert erzeugt, oder einer Liste beliebiger vorgespeicherter Zugriffskennungen entnommen werden, die nur in der Einfahrtsstation 6 bekannt ist. Im Schritt 13 werden ferner in der beschriebenen Art und Weise das Einfahrtsbild PIC₁ aufgenommen und die Einfahrtszeit TS₁ sowie die Einfahrtskennung LPN₁ erfasst, beispielsweise durch OCR-Auswertung des Einfahrtsbildes PIC₁ hinsichtlich des Fahrzeugkennzeichens des Fahrzeugs 1. Anschließend wird im Schritt 13 aus der Einfahrtskennung LPN₁ ein Hashwert h gebildet. Der Hashwert h wird in einer - wie eingangs erörtert - praktisch unumkehrbaren Weise aus der Einfahrtskennung LPN₁ erzeugt.

Wenn anstelle eines Hashwerts ein verschlüsselter Wert der Einfahrtskennung LPN₁ gebildet wird, wird dazu ein Schlüssel verwendet, der nur in den Ein- und Ausfahrtsstationen 6, 7 bekannt ist. Alle Ausführungen, die hier unter Bezugnahme auf Hashwerte gegeben werden, treffen auch auf solche verschlüsselten Werte zu.

Im Schritt 14 wird das Einfahrtsbild PIC₁ unter der zufälligen Zugriffskennung RID im ersten Speicher 8 der Einfahrtsstation 6 gespeichert. Der Speicher 8 ist ein gesonderter, bevorzugt auch physisch in Form einer "Blackbox" isolierter und datenschutztechnisch versiegelter und zertifizierter Speicher, aus welchem die darin einmal gespeicherten Einfahrtsbilder PIC₁ nur mehr anhand ihrer jeweiligen Zugriffskennung RID abrufbar sind.

Im Schritt 15 wird der Hashwert h(LPN₁) zusammen mit der Einfahrtszeit TS₁ und der Zugriffskennung RID als Datensatz 16 im zweiten Speicher 9 der Einfahrtsstation 6 gespeichert.

Zu einem späteren Zeitpunkt, im Schritt 17, passiert ein Fahrzeug 1 die Ausfahrt 4, wobei zunächst noch nicht feststeht, ob es sich um dasselbe Fahrzeug 1 handelt, das in den Schritten 13 - 15 die Einfahrt 3 passiert hat. Im Schritt 17 erfasst die Ausfahrtsstation 7 die Ausfahrtskennung LPN₂ und die Ausfahrtszeit TS₂ sowie die Ausfahrtskennung LPN₂, welche z.B. wieder aus einem Ausfahrtsbild PIC₂ durch OCR-Auswertung eines darin erkennbaren Fahrzeugkennzeichens erhalten werden kann. Alternativ oder ergänzend könnte die Ausfahrtskennung LPN₂ auch aus einer Funkkennung oder anderen charakteristischen Merkmalen des Fahrzeugs 1 ermittelt werden, in welchem Fall die Aufnahme eines Ausfahrtsbildes PIC₂ nicht zwingend erforderlich ist, für spätere Beweiszwecke jedoch günstig. Aus der Ausfahrtskennung LPN₂ berechnet die Ausfahrtsstation 7 wieder einen Hashwert h(LPN₂) in der eingangs erörterten Weise.

Wenn in der Einfahrtsstation anstelle eines Hashwerts ein verschlüsselter Wert der Einfahrtskennung LPN₁ verwendet wurde, wird auch in der Ausfahrtsstation anstelle eines Hashwerts der Ausfahrtskennung LPN₂ ein verschlüsselter Wert derselben gebildet, u.zw. unter Verwendung desselben Schlüssels (oder des anderen Teiles eines entsprechenden Public/Private-Key-Paares für die Ein- und Ausfahrtsstationen 6, 7).

Im anschließenden Schritt 18 wird der Hashwert h der Ausfahrtskennung LPN₂ verwendet, um aus dem zweiten Speicher 9 der Einfahrtsstation 6 jenen Datensatz 16 zu ermitteln, der denselben Hashwert h enthält, wie er aus der Einfahrtskennung LPN₁ erhalten wurde. Dadurch können die zu ein und demselben Fahrzeug 1 gehörende Einfahrtszeit TS₁ und die dazu gespeicherte Zugriffskennung RID ermittelt werden, ohne die Fahrzeugkennung 5 bzw. LPN direkt zwischen den Ein- und Ausfahrtsstationen 6, 7 austauschen zu müssen.

Wenn die Ein- und Ausfahrtskennungen LPN₁, LPN₂ mittels OCR aus den Ein- und Ausfahrtsbildern PIC₁, PIC₂ ermittelt werden, kann aufgrund der Fehlerträchtigkeit üblicher OCR-Verfahren der Fall eintreten, daß anstelle eines einzigen korrekten OCR-Leseergebnisses mehrere verschiedene "Kandidaten"-Kennungen LPN₁ bzw. LPN₂ als mögliche OCR-Leseergebnisse erhalten werden. Aus solchen multiplen Kandidaten-Kennungen LPN₁, LPN₂ können demgemäß auch mehrere verschlüsselte bzw. gehashte Kandidaten-Hashwerte h auf jeder Seite, d.h. in der Einfahrtsstation und in der Ausfahrtsstation, gebildet werden; beim genannten Abrufen des Datensatzes 16 aus dem zweiten Speicher 9 werden demgemäß die verschiedenen Kandidaten-Hashwerte h beider Seiten jeweils miteinander verglichen, um den "passenden" Datensatz 16, bei dem diese Hashwerte h übereinstimmen, herauszufinden. Da es extrem unwahrscheinlich ist, daß die OCR-Verfahren in den Ein- und Ausfahrtsstationen zu exakt *denselben* Lesefehlern und damit denselben Sätzen von Kandidaten-Kennungen und folglich Kandidaten-Hashwerten h führen, liegt mit extrem hoher Zuverlässigkeit genau *nur eine einzige* Übereinstimmung zwischen den (Kandidaten-)Hashwerten h der beiden Seiten vor, so daß das Verfahren auch in solchen Fällen zum richtigen Datensatz 16 führt.

Im Schritt 19 wird daraufhin verglichen, ob die Ausfahrtszeit TS₂ dieses Fahrzeugs 1 innerhalb einer vorgegebenen Zeitspanne tₘₐₓ von der Einfahrtszeit TS₁ desselben Fahrzeugs 1 liegt. Wenn dies der Fall ist (Zweig "y" des Vergleichs 19), dann handelt es sich offensichtlich um ein Geschwindigkeitsdelikt: Das Fahrzeug 1 hat dann die Strecke L in einer kürzeren als der zulässigen Zeit tₘₐₓ und damit mit einer höheren als der zulässigen Höchstgeschwindigkeit durchfahren. In diesem Fall wird im Schritt 20 auf den Blackbox-Speicher 8 unter Verwendung der im Datensatz 16 angegebenen Zugriffskennung RID zugegriffen, um daraus das unter der Zugriffskennung RID gespeicherte Einfahrtsbild PIC₁ abzurufen. Das Einfahrtsbild PIC₁ kann direkt zur Ahndung ("Enforcement") des Verkehrsdelikts verwendet oder in einem optionalen Schritt 21 zusammen mit den Ein- und Ausfahrtszeiten TS₁, TS₂ und dem optionalen Ausfahrtsbild PIC₂ in einem Speicher, z.B. auch im Speicher 10, der Ausfahrtsstation 7 archiviert werden.

Die Zeitspanne tₘₐₓ kann auch abhängig von der Art (Klasse) des Fahrzeugs 1 vorgegeben werden. Zu diesem Zweck kann das Ausfahrtsbild PIC₂ automatisch analysiert werden, um das darin abgebildete Fahrzeug 1 zu klassifizieren; abhängig vom Klassifizierungsergebnis können dann unterschiedliche Zeitspannen tₘₐₓ aus einer gespeicherten Tabelle ermittelt und vorgegeben werden, um unter Berücksichtigung der Länge L der Strecke 2 bestimmte Geschwindigkeitslimits für bestimmte Fahrzeugarten zu definieren, z.B. 130 km/h für PKWs, 100 km/h für LKWs, 80 km/h für Fahrzeuge mit Anhängern, usw.

Ein (nicht dargestellter) Rechner kann die im Schritt 21 erzeugten Daten zur weiteren Ahndung abrufen, und nach dem Abruf werden bevorzugt alle Daten in der Ausfahrtsstation 7 und im Speicher 10 gelöscht.

Der Blackbox-Speicher 8 (optional auch der zweite Speicher 9) kann so ausgelegt werden, dass darin fortlaufend all jene Einfahrtsbilder PIC₁ (bzw. optional auch jene Daten TS₁, h(LPN₁)) gelöscht werden, welche nach einer vorgegebenen Zeitspanne vom Zeitpunkt TS₁ ihrer Erfassung, bevorzugt nach der genannten Zeitspanne tₘₐₓ, nicht abgerufen werden. Bei diesen "nicht abgerufenen" Einfahrtsbildern PIC₁ handelt es sich offensichtlich um Bilder von Fahrzeugen 1, die kein Geschwindigkeitsdelikt begangen haben, so dass sie nach Ablauf der Zeitspanne tₘₐₓ aus Datenschutzgründen gelöscht werden (Schritt 22). Zu diesem Zweck können die Bildaufnahme- bzw. Einfahrtszeiten TS₁ direkt im ersten Speicher 8 zu den Einfahrtsbildern PIC₁ gespeichert werden.

Alternativ kann das Löschen der "deliktfreien" Einfahrtsbilder PIC₁ im ersten Speicher 8 (und optional der Daten im zweiten Speicher 9) auch von der Einfahrtsstation 6 unter Verwendung der Einfahrtszeiten TS₁ aus dem zweiten Speicher 9 angestoßen werden, wenn die aktuelle Zeit größer ist als die Einfahrtszeit TS₁ plus der Zeitspanne tₘₐₓ ist.

Noch eine weitere Alternative ist in dem optionalen Schritt 23 dargestellt, welcher beim "Nein"-Zweig des Vergleichs 19 durchlaufen wird. Das Löschen der deliktfreien Einfahrtsbilder PIC₁ wird im Schritt 23 von der Ausfahrtsstation 7 angestoßen, welche eine Aufforderung an den Blackbox-Speicher 8 (und optional den zweiten Speicher 9) bzw. die Einfahrtsstation 6 zum Löschen des Einfahrtsbildes (und optional der Daten des Speichers 9) sendet. Ein regelkonformes Fahrzeug hinterläßt somit keine identifizierbaren Spuren im System, was höchste Datensicherheit gewährleistet.

Die Schritte 17 - 21 bzw. 23 des Verfahrens können - mit Ausnahme der Erfassung der Ausfahrtszeit TS₂ und des Ausfahrtsbildes PIC₂ ― statt in der Ausfahrtsstation 7 auch in dem (optionalen) Auswerterechner 12 durchgeführt werden, falls gewünscht.

Die Ein- und Ausfahrtsbilder PIC₁, PIC₂ können optional mit einem Schlüssel einer Behörde verschlüsselt und in den entsprechenden Speichern 8, 9, 10 für Kontrollabfragen durch die Behörde bereitgestellt werden.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Verfahren zur Bildaufnahme (PIC₁) von Fahrzeugen (1), die eine Strecke (2) zwischen einer Einfahrt (3) und einer Ausfahrt (4) mit zu hoher Geschwindigkeit durchfahren, umfassend:
Erzeugen einer zufälligen Zugriffskennung (RID) für ein Fahrzeug (1) an der Einfahrt (3),
Aufnehmen eines Bildes (PIC₁) des Fahrzeugs (1) an der Einfahrt (3) und Speichern des Einfahrtsbildes (PIC₁) und der Zugriffskennung (RID) in einem ersten Speicher (8), der nur über diese Zugriffskennung (RID) abrufbar ist,
Erfassen der Einfahrtszeit (TS₁) und zumindest einer Kennung (LPN₁) des Fahrzeugs an der Einfahrt (3), Bilden eines verschlüsselten oder gehashten Werts (h) dieser Einfahrtskennung (LPN₁) und Speichern der Einfahrtszeit (TS₁), des genannten Werts (h(LPN₁)) und der Zugriffskennung (RID) als Datensatz (16) in einem zweiten Speicher (9),
Erfassen der Ausfahrtszeit (TS₂) und zumindest einer Kennung (LPN₂) eines Fahrzeugs (1) an der Ausfahrt (4), Bilden eines verschlüsselten oder gehashten Werts (h) dieser Ausfahrtskennung (LPN₂) und Ermitteln des Datensatzes (16) mit demselben verschlüsselten bzw. gehashten Wert (h) aus dem zweiten Speicher (9) und,
wenn die Ausfahrtszeit (TS₂) innerhalb einer vorgegebenen Zeitspanne (tₘₐₓ) von der Einfahrtszeit (TS₁) dieses Datensatzes (16) liegt, Verwenden der Zugriffskennung (RID) aus diesem Datensatz (16) zum Zugriff auf den ersten Speicher (8), um das dazu gespeicherte Einfahrtsbild (PIC₁) des Fahrzeugs (1) abzurufen.

2. Verfahren nach Anspruch 1, **dadurch gekennzeichnet, dass** an der Ausfahrt (4) auch ein Ausfahrtsbild (PIC₂) des Fahrzeugs (1) aufgenommen und daraus eine Klasse des Fahrzeugs (1) ermittelt wird, und daß die Zeitspanne (tₘₐₓ) abhängig von der ermittelten Klasse vorgegeben wird.

3. Verfahren nach Anspruch 1 oder 2, **dadurch gekennzeichnet, dass** die Einfahrtsbilder (PIC₁) im ersten Speicher (8) jeweils mit ihrer Aufnahmezeit (TS₁) versehen werden und jedes Einfahrtsbild (PIC₁), das nicht innerhalb einer vorgegebenen Zeitspanne (tₘₐₓ) abgerufen wird, im ersten Speicher (8) gelöscht wird.

4. Verfahren nach Anspruch 1 oder 2, **dadurch gekennzeichnet, dass**, wenn die Ausfahrtszeit (TS₂) nicht innerhalb der genannten Zeitspanne (tₘₐₓ) von der Einfahrtszeit (TS₁) des genannten Datensatzes (16) liegt, die Zugriffskennung (RID) aus diesem Datensatz (16) verwendet wird, um das dazu im ersten Speicher (8) gespeicherte Einfahrtsbild (PIC₁) zu löschen.

5. Verfahren nach einem der Ansprüche 1 bis 4, **dadurch gekennzeichnet, dass** der erste Speicher (8) von dem zweiten Speicher (9) physisch getrennt wird.

6. Verfahren nach einem der Ansprüche 1 bis 5, **dadurch gekennzeichnet, dass** an der Ausfahrt (4) auch ein Ausfahrtsbild (PIC₂) des Fahrzeugs (1) aufgenommen und jedes erfolgreich abgerufene Einfahrtsbild (PIC₁) zusammen mit dem Ausfahrtsbild (PIC₂) und der Kennung (LPN) des Fahrzeugs zu Beweiszwecken archiviert wird.

7. Verfahren nach einem der Ansprüche 1 bis 6, **dadurch gekennzeichnet, dass** als Kennung (LPN) das Fahrzeugkennzeichen verwendet und durch optische Zeichenerkennung in Ein- und Ausfahrtsbildern (PIC₁, PIC₂) des Fahrzeugs (1) erfaßt wird.

8. Verfahren nach einem der Ansprüche 1 bis 7, **dadurch gekennzeichnet, dass** aus der Einfahrts- und Ausfahrtszeit (TS₁, TS₂) eines Fahrzeugs (1) und der Länge (L) der durchfahrenen Strecke (2) zwischen Ein- und Ausfahrt (3, 4) seine Geschwindigkeit ermittelt wird.

9. Verfahren nach einem der Ansprüche 1 bis 8, **dadurch gekennzeichnet**, **dadurch gekennzeichnet, dass** an der Einfahrt (3) und der Ausfahrt (4) die jeweiligen Bilder (PIC₁, PIC₂) und Ein- und Ausfahrtszeiten (TS₁, TS₂) mit einer elektronischen Signatur einer Ein- bzw. Ausfahrtsstation (6, 7) versehen werden.

10. Verfahren nach einem der Ansprüche 1 bis 9, **dadurch gekennzeichnet, dass** beim Zugriff auf den ersten Speicher (8) die Ein- und Ausfahrtszeiten (TS₁, TS₂) an den ersten Speicher (8) mitübergeben werden und vom ersten Speicher (8) ein Abruf des Einfahrtsbilds (PIC₁) nur dann gestattet wird, wenn die mitübergebenen Ein- und Ausfahrtszeiten (TS₁, TS₂) innerhalb der genannten vorgegebenen Zeitspanne (tₘₐₓ) liegen.

11. Verfahren nach den Ansprüchen 9 und 10, **dadurch gekennzeichnet, daß** dabei vom ersten Speicher (8) auch die Signaturen der Ein- und Ausfahrtszeiten (TS₁, TS₂) überprüft werden.

12. Verfahren nach einem der Ansprüche 1 bis 11, **dadurch gekennzeichnet, daß** die Ein- und Ausfahrtsbilder (PIC₁, PIC₂) mit einem gesonderten Schlüssel verschlüsselt in den entsprechenden Speichern (8, 9, 10) für Kontrollabfragen bereitgestellt werden.

## Claims

1. A method for capturing images (PIC₁) of vehicles (1) passing through a section (2) between an entry (3) and an exit (4) at excessive speeds, comprising:
generating a random access identifier (RID) for a vehicle (1) at the entry (3),
capturing an image (PIC₁) of the vehicle (1) at the entry (3) and storing the entry image (PIC₁) and the access identifier (RID) in a first memory (8) which can only be accessed via this access identifier (RID),
recording the entry time (TS₁) and at least one identifier (LPN₁) of the vehicle at the entry (3), forming an encrypted or hashed value (h) of this entry identifier (LPN₁) and storing the entry time (TS₁), the said value (h(LPN₁)) and the access identifier (RID) as a data set (16) in a second memory (9),
recording the exit time (TS₂) and at least one identifier (LPN₂) of the vehicle (1) at the exit (4), forming an encrypted or hashed value (h) of this exit identifier (LPN₂) and ascertaining the data set (16) with the same encrypted or hashed value (h) from the second memory (9), and
if the exit time (TS₂) lies within a preset time span (tₘₐₓ) from the entry time (TS₁) of this data set (16), using the access identifier (RID) from this data set (16) for accessing the first memory (8), in order to retrieve the associated stored entry image (PIC₁) of the vehicle (1).

2. The method according to claim 1, **characterised in that** at the exit (4) an exit image (PIC₂) of the vehicle (1) is captured and a vehicle class ascertained from this, and **in that** the time span (tₘₐₓ) is preset depending upon the ascertained class.

3. The method according to claim 1 or claim 2, **characterised in that** the entry images (PIC₁) in the first memory (8) are each provided with their capturing time (TS₁) and **in that** each entry image (PIC₁) not retrieved within a preset time span (tₘₐₓ) is deleted from the first memory (8).

4. The method according to claim 1 or claim 2, **characterised in that** if the exit time (TS₂) does not fall within the said time span (tₘₐₓ) from the entry time (TS₁) of the said data set (16), the access identifier (RID) from this data set (16) is used, in order to delete the associated entry image (PIC₁) stored in the first memory (8).

5. The method according to one of claims 1 to 4, **characterised in that** the first memory (8) is physically separated from the second memory (9).

6. The method according to one of claims 1 to 5, **characterised in that** at the exit (4) an exit image (PIC₂) of the vehicle (1) is captured and each successfully retrieved entry image (PIC₁) is archived together with the exit image (PIC₂) and the identifier (LPN) of the vehicle for the purpose of evidence.

7. The method according to one of claims 1 to 6, **characterised in that** the license plate number is used as the identifier (LPN) and is captured by optical character recognition in the entry and exit images (PIC₁, PIC₂) of the vehicle (1).

8. The method according to one of claims 1 to 7, **characterised in that** a vehicle's speed is ascertained from the entry and exit times (TS₁, TS₂) of the vehicle (1) and the length (L) of the passed-through section (2) between the entry and exit (3, 4).

9. The method according to one of claims 1 to 8, **characterised in that** at the entry (3) and the exit (4) the respective images (PIC₁, PIC₁) and entry and exit times (TS₁, TS₁) are provided with an electronic signature of an entry/exit station (6, 7).

10. The method according to one of claims 1 to 9, **characterised in that** when the first memory (8) is accessed, the entry and exit times (TS₁, TS₁) are also transferred to the first memory (8) and **in that** retrieval of the entry image (PIC₁) is allowed only if the transferred entry and exit times (TS₁, TS₂) fall within said preset time span (tₘₐₓ) .

11. The method according to claims 9 and 10, **characterised in that** during this process the first memory (8) also checks the signatures of the entry and exit times (TS₁, TS₂).

12. The method according to one of claims 1 to 11, **characterised in that** the entry and exit images (PIC₁, PIC₂) are made available in the respective memories (8, 9, 10) for control checks after they have been encrypted with a special key.

## Revendications

1. Procédé enregistrement d'image (PIC₁) de véhicules (1), qui parcourent une distance (2) entre une entrée (3) et une sortie (4) avec une vitesse trop élevée, comportant :
la génération d'un identifiant d'accès aléatoire (RID) pour un véhicule (1) à l'entrée (3),
l'enregistrement d'une image (PIC₁) du véhicule (1) à l'entrée (3) et le stockage de l'image à l'entrée (PIC₁) et de l'identifiant d'accès (RID) dans un premier dispositif de stockage (8) qui peut être appelé uniquement par le biais de cet identifiant d'accès (RID),
la détection de l'heure d'entrée (TS₁) et d'au moins un indicatif (LPN₁) du véhicule à l'entrée (3), la formation d'une valeur chiffrée ou hachée (h) de cet indicatif à l'entrée (LPN₁) et le stockage de l'heure d'entrée (TS₁), de ladite valeur (h(LPN₁)) et de l'identifiant d'accès (RID) sous forme d'un enregistrement de données (16) dans un deuxième dispositif de stockage (9),
la détection de l'heure de sortie (TS₂) et d'au moins un indicatif (LPN₂) d'un véhicule (1) à la sortie (4), la formation d'une valeur chiffrée ou hachée (h) de cet indicatif à la sortie (LPN₂) et la détermination de l'enregistrement de données (16) ayant la même valeur (h) chiffrée ou hachée dans le deuxième dispositif de stockage (9) et,
lorsque l'heure de sortie (TS₂) est située dans un intervalle de temps prédéfini (tₘₐₓ) à partir de l'heure d'entrée (TS₁) de cet enregistrement de données (16), l'emploi de l'identifiant d'accès (RID) de l'enregistrement de données (16) en vue d'accéder au premier dispositif de stockage (8) afin d'appeler l'image à l'entrée (PIC₁) du véhicule (1) stockée dans ce but.

2. Procédé selon la revendication 1, **caractérisé en ce qu'**une image à la sortie (PIC₂) du véhicule (1) est également enregistrée à la sortie (4) et une classe du véhicule (1) est déterminée à partir de cette image, et **en ce que** l'intervalle de temps (tₘₐₓ) est fixé selon la classe déterminée.

3. Procédé selon la revendication 1 ou 2, **caractérisé en ce que** les images à l'entrée (PIC₁) sont dotées chacune dans le premier dispositif de stockage (8) de leur heure d'enregistrement (TS₁) et chaque image à l'entrée (PIC₁), qui n'est pas appelée dans un intervalle de temps prédéfini (tₘₐₓ), est effacée dans le premier dispositif de stockage (8).

4. Procédé selon la revendication 1 ou 2, **caractérisé en ce que**, lorsque l'heure de sortie (TS₂) n'est pas située dans ledit intervalle de temps (tₘₐₓ) depuis l'heure d'entrée (TS₁) dudit enregistrement de données (16), l'identifiant d'accès (RID) est employé dans l'enregistrement de données (16) pour effacer l'image à l'entrée (PIC₁) stockée dans le premier dispositif de stockage (8).

5. Procédé selon une des revendications 1 à 4, **caractérisé en ce que** le premier dispositif de stockage (8) est séparé physiquement du deuxième dispositif de stockage (9).

6. Procédé selon une des revendications 1 à 5, **caractérisé en ce qu'**une image à la sortie (PIC₂) du véhicule (1) est également enregistrée à la sortie (4) et chaque image à l'entrée (PIC₁) appelée avec succès est archivée avec l'image de sortie (PIC₂) et l'indicatif (LPN) du véhicule à des fins de preuve.

7. Procédé selon une des revendications 1 à 6, **caractérisé en ce que** le numéro d'immatriculation du véhicule est employé en tant qu'indicatif (LPN) et qu'il est détecté par une reconnaissance optique de caractères dans les images à l'entrée et à la sortie (PIC₁, PIC₂) du véhicule (1).

8. Procédé selon une des revendications 1 à 7, **caractérisé en ce que** la vitesse d'un véhicule (1) est déterminée d'après ses heures d'entrée et de sortie (TS₁, TS₂) et la longueur (L) de la distance parcourue (2) entre l'entrée et la sortie (3, 4).

9. Procédé selon une des revendications 1 à 8, **caractérisé en ce que**, à l'entrée (3) et à la sortie (4), les images (PIC₁, PIC₂) et les heures d'entrée et de sortie (TS₁, TS₂) sont pourvues d'une signature électronique d'une station d'entrée respectivement de sortie (6, 7).

10. Procédé selon une des revendications 1 à 9, **caractérisé en ce que**, lors de l'accès au premier dispositif de stockage (8), les heures d'entrée et de sortie (TS₁, TS₂) sont transmises au premier dispositif de stockage (8) et un appel de l'image à l'entrée (PIC₁) est ensuite autorisé par le premier dispositif de stockage (8) uniquement si les heures d'entrée et de sortie transmises (TS₁, TS₂) sont situées à l'intérieur dudit intervalle de temps prédéfini (tₘₐₓ).

11. Procédé selon les revendications 9 et 10, **caractérisé en ce que** les signatures des heures d'entrée et de sortie (TS₁, TS₂) sont également vérifiées par le premier dispositif de stockage (8).

12. Procédé selon une des revendications 1 à 11, **caractérisé en ce que** les images d'entrée et de sortie (PIC₁, PIC₂), chiffrées avec une clé distincte, sont disponibles pour des interrogations de contrôle dans les dispositifs de stockage correspondants (8, 9, 10).
